# EUROPÄISCHE PATENTSCHRIFT

(11) **EP 0 027 976 B1**
(45) Veröffentlichungstag und Bekanntmachung des Hinweises auf die Patenterteilung: **07.03.1984**
(21) Anmeldenummer: 80106350.4
(22) Anmeldetag: 18.10.1980
(51) Int. Cl.: H01H 37/00, H01H 19/63, F24C 15/10

(54) **Regel- oder Steuergerät für Koch- und/oder Warmhalteeinheiten**
Regulation and control device for cooking and/or heat-retaining units
Dispositif de réglage ou de commande pour unité de cuisson et/ou de réchauffage

(30) Priorität: 27.10.1979 DE 2943477; 14.05.1980 DE 3018416
(43) Veröffentlichungstag der Anmeldung: 06.05.1981
(73) Patentinhaber: E.G.O. Elektro-Geräte Blanc u. Fischer, D-75032 Oberderdingen (DE)
(72) Erfinder: Gössler, Gerhard, D-7519 Oberderdingen (DE); Petri, Heinz, D-7518 Bretten (DE); Mayer, Hans, D-7519 Kürnbach (DE)
(74) Vertreter: Patentanwälte Ruff, Beier, Schöndorf und Mütschele

## Beschreibung

Die Erfindung betrifft ein Regel- oder Steuergerät für Koch- und/oder Warmhalteeinheiten mit einem drehbaren Einstellglied für die Leistung oder Temperatur und einem Schaltglied zur Zu- und Abschaltung einer Zusatzbeheizung, dessen Schaltwelle koaxial zu dem Einstellglied ist.

Es ist bereits ein derartiges Regel- oder Steuergerät bekannt (AU-A- 62360/65). Bei diesem bekannten Steuergerät wird bei Drehung des Einstellknopfes in einer Richtung ein Heizwiderstand eingeschaltet, der dann durch ein Bimetallelement in unterschiedlichen Taktverhältnissen mit Strom versorgt wird. Bei Drehen in der umgekehrten Richtung werden beide Heizwiderstände eingeschaltet. Damit ist es zwar möglich, mit Hilfe des einen Einstellknopfes durch Rechts- oder Linksdrehen eine Zusatzbeheizung einzuschalten oder nicht. Es muss jedoch, falls sowohl mit einer als auch mit zwei Beheizungen die gleiche Temperatur oder gleiche Leistung eingestellt werden soll, diese Leistung auf zwei unterschiedlichen Skalen eingestellt werden, oder es muss bei Vorhandensein nur einer Skala der Benutzer die Skala einmal vom höchsten und einmal vom niedrigsten Wert ansteuern. Dies macht die Bedienung nicht gerade übersichtlich.

Der Erfindung liegt die Aufgabe zugrunde, eine einfachere Lösung zu finden, d.h. ein Regel-oder Steuergerät der eingangs genannten Art zu schaffen, das sich leichter bedienen lässt.

Diese Aufgabe wird erfindungsgemäss dadurch gelöst, dass das Schaltglied in einem an dem Einstellglied anbringbaren Gehäuse einen drehfest mit der Einstellwelle verbindbaren Mitnehmer mit einem Ansatz enthält, der in einer eine begrenzte Drehbewegung zulassende Ausnehmung in einer drehbar in dem Gehäuse angeordnete Nockenscheibe eingreift, die einen Schaltkontakt oder Schaltkontakte betätigt.

Der Benutzer braucht also, um bei eingeschalteter Zusatzbeheizung eine bestimmte Leistung oder Temperatur einzustellen, nur den Schalter von der Nullstellung bis zu einer bestimmten Winkelstellung zu verdrehen, bei der die Zusatzbeheizung eingeschaltet wird, und anschliessend wieder den Schalter auf den gewünschten Wert zurückzudrehen. Wenn er eine bestimmte Leistung oder Temperatur einstellen will, ohne die Zusatzbeheizung einzuschalten, so dreht er den Schalter von der Nullstellung aus direkt auf den gewünschten Wert. Diese Art der Betätigung des Schalters ist wesentlich übersichtlicher und vorteilhafter zu bedienen.

Vorzugsweise kann das Schaltglied als Vorsatzschalter für ein Leistungsstellgerät oder einen Temperaturregler ausgebildet sein. Um diese Einstelleinrichtung auch nach Anbringen des Schaltgliedes in der üblichen Art befestigen zu können, ist vorgesehen, dass das Gehäuse des Schaltgliedes an seiner dem Gehäuse der Einstelleinrichtung abgewandten Seite eine Befestigungseinrichtung aufweist, die der Befestigungseinrichtung des Leistungsstellgerätes oder des Temperaturreglers entspricht.

Weiterbildungen des von der Erfindung vorgeschlagenen Regel- oder Steuergeräte sind Gegenstand der abhängigen Ansprüche.

Besonders bevorzugt kann der Schalter bei einem Heizelement für ein Glaskeramik-Kochgerät mit einer unterhalb einer Glaskeramikplatte angeordneten Trägermulde angewendet werden, in der elektrische Heizwiderstände im mittleren Bereich der Trägermulde in Form eines im wesentlichen kreisförmigen Haupt-Heizelementes angeordnet sind, wobei durch den Schalter zu beiden Seiten des Haupt-Heizelementes anschliessend angeordnete Zusatz-Heizelemente, die die gesamte beheizte Fläche zur Form eines langgestreckten Rechtecks mit abgerundeten Ecken ergänzen, zuschaltbar sind.

Die symmetrische Anordnung von Haupt- und Zusatz-Heizelementen ist optisch ansprechend und von der Bedienung her sinnvoll, da es praktisch zu keiner Verwechslung zwischen Haupt-und Zusatz-Heizelement kommen kann. Ausserdem ist die Wärmeverteilung sehr gleichmässig, so dass es beim Erwärmen nicht zu überhitzten Stellen kommt.

Weitere Vorteile und Merkmale der Erfindung ergeben sich aus den Unteransprüchen und der Beschreibung im Zusammenhang mit den Zeichnungen. Ausführungsbeispiele der Erfindung sind in der Zeichnung dargestellt und werden im folgenden näher erläutert. Es zeigt:
Fig. 1 eine Aufsicht auf ein Glaskeramik-Kochgerät;
Fig. 2 eine Aufsicht auf eine Trägermulde einer abgenommenen Glaskeramikplatte;
Fig. 3 einen Schnitt nach Linie in Fig. 2;
Fig. 4 ein Schaltbild der in den Figuren 2 und 3 gezeigten Beheizung;
Fig. 5 einen Querschnitt durch ein erfindungsgemäss ausgebildetes Zusatzschaltglied;
Fig. 6 eine Ansicht des Schaltglieds etwa in Richtung der Pfeile XII in Fig. 5;
Fig. 7 eine Ansicht der Nockenscheibe in einer den Pfeilen XII in Fig. 5 entgegengesetzten Richtung;
Fig. 8 eine Ansicht der Nockenscheibe in entgegengesetzter Richtung und
Fig. 9 eine Seitenansicht eines auf eine Temperaturregeleinrichtung aufgesetzten erfindungsgemäss ausgebildeten Schaltglieds.

Das in Fig. 1 dargestellte Glaskeramik-Kochgerät 11 besitzt eine insgesamt vier Kochstellen überdeckende Glaskeramikplatte 12, die von einem Rahmen 13 eingefasst ist und eine Einbaumulde bildet, die in eine Öffnung von Küchenmöbeln o.dgl. eingesetzt werden kann. Unter der Glaskeramikplatte sind Heizungen für drei im wesentlichen kreisförmige bzw. kreisringförmige Kochstellen 14 vorgesehen, die auf der Oberseite durch Ätzung, Färbung o.dg.l. markiert sind. Es ist ferner eine Kochstelle 15 vorgesehen, die, wie aus Fig. 1 zu erkennen ist, eine mittlere S-förmige beheizte Zone und daran anschliessende seitliche beheizte Zonen aufweist. Diese sind auf der Oberseite durch eine entsprechende Markierung bzw. Struktur 16 gekennzeichnet.

Die Beheizung 17 für die Kochstelle 15 ist in den Figuren 2 und 3 detailliert dargestellt. Sie besteht aus einer aus wärmebeständigem Isoliermaterial beispielsweise als Formkörper aus keramischer Faser hergestellten Trägerschale 18, die in einer Blechschale 19 (Fig. 3) liegt. Sie ist auf nicht dargestellte Weise mit ihren nach oben gerichteten Aussenrändern an die Unterseite der Glaskeramikplatte 12 angepresst.

Die Trägerschale 18 ist durch bis an die Glaskeramikplatte heranreichende Stege 20 in drei wärmemässig voneinander getrennte und insbesondere gegen Strahlung voneinander abgeschirmte Bereiche 21, 22, 23 aufgeteilt.

Der mittlere Bereich 21 ist kreisrund und hat an seinem Boden, d.h. in einem wesentlichen Abstand von der Glaskeramikplatte, Nuten 24, die derart spiralförmig angeordnet sind, dass die beiden Enden sich am Aussenumfang befinden. In diesen spiralförmigen Nuten ist ein Heizwiderstand 25 in Form einer Drahtwendel eingelegt.

Die beiden Bereiche 22, 23 schliessen an den runden mittleren Bereich 21 an beiden Seiten einander gegenüberliegend an und ergänzen den runden Mittelbereich zu einem langgestreckten Viereck mit grosszügig abgerundeten Ecken. Dementsprechend haben die beiden äusseren Bereiche 22, 23 durch abgerundete Ecken miteinander verbundene Aussen- und Seitenkanten und eine ihren Mittelbereich verengende runde Innenkante. Auch hier sind in Nuten 24 Heizwiderstände eingelegt. Die Nuten verlaufen spiralig von innen nach aussen und haben im wesentlichen eine B-Form mit einer geraden Seite, zwei daran anschliessenden Rundungen und einer der geraden Seite gegenüberliegenden nach innen gekrümmten Seite. Der Heizwiderstand im Bereich 22 schliesst sich unmittelbar an den des Bereiches 21 an und ragt dazu durch einen Durchbruch im Steg 20, während der Heizwiderstand im Bereich 23 unabhängig von den anderen eingelegt ist.

Dadurch werden also drei Heizelemente geschaffen, und zwar ein mittleres im wesentlichen kreisförmiges Haupt-Heizelement 26 und zwei seitlich daran anschliessende Zusatz-Heizelemente 27. Sie sind durch Anschlussstücke 28 und entsprechende Anschlussleitungen 29 so anschliessbar, dass das Haupt-Heizelement 26 unabhängig von den Zusatz-Heizelementen einschaltbar ist.

Ein Temperaturbegrenzer 30 ist zur Begrenzung der Temperatur an der Unterseite der Glaskeramikplatte vorgesehen. Er besteht aus einem Schalterkopf 31 mit einem Schnappschalter 32 (Fig. 4), der ggf. auch einen Signalkontakt enthalten kann, der eine Warnlampe vor dem Berühren der heissen Kochstelle betätigt, und einem langen stabförmigen Temperaturfühler 33, der diagonal über die gesamte Beheizung 17 ragt.

Er kreuzt dabei das Haupt-Heizelement 27 im wesentlichen diametral (kann jedoch auch demgegenüber versetzt liegen) und schneidet von den beiden seitlichen Bereichen. 22, 23 der Trägerschalen die Ecken jeweils so an; dass er noch etwas über die Zusatz-Heizelemente 27 hinüberragt. Der Temperaturfühler 33 ist zwischen den Heizwiderständen und der Glaskeramikplatte angeordnet und läuft durch U-förmige Ausschnitte in den Stegen hindurch. Er ragt auch durch den Rand 35 der Trägerschale 18 hindurch, so dass sein Ende zur Justage frei zugänglich ist und auch der Schalterkopf 31 ausserhalb des beheizten Hauses liegt. Der stabförmige Temperaturfühler besteht in an sich bekannter Weise aus einer Ausdehnungshülse aus Quarzglas und einem darin liegenden metallischen Stab grösserer thermischer Ausdehnung.

Aus Fig. 4 geht die Schaltung der Heizelemente hervor. Die beiden Zusatz- Heizelemente 27 sind unabhängig von dem Haupt-Heizelement 26 hintereinander geschaltet, während die gesamte Beheizung 17 von dem Schalter 32 des Temperaturbegrenzers 30 ausgeschaltet werden kann. Alle drei Heizelemente können gemeinsam von einem Leistungssteuergerät 36 in bekannter Bauweise gesteuert werden. Dazu kann ein an sich bekanntes Leistungssteuergerät nach der DE-A- 26 25 715 verwendet werden, auf die Bezug genommen wird. Mit ihm ist die den Heizelementen zugeführte elektrische Leistung unabhängig von der Kochplattentemperatur durch manuelle Einstellung an einem Einstellknopf 37 stufenlos steuerbar, wobei die Leistung in einzelnen Leistungsimpulsen unterschiedlicher relativer Einschaltdauer abgegeben wird. Dazu besitzt das Leistungssteuergerät einen Schnappschalter 38, der von einem Bimetall 39 betätigt wird, das von einer vom Vebraucher parallel geschalteten Steuerbeheizung 40 beheizt ist. Die gegenseitige Lage des Bimetalls und des Schalters wird durch eine von dem Einstellknopf 37 über eine Einstellwelle 41 betätigte Steuerkurve 42 verstellt. Dem Leistungssteuergerät 36 ist ein Zusatzschaltglied 43 mechanisch vorgesetzt.

Die Beheizung 17 bzw. die Kochstelle 15 ist sehr universell verwendbar. Wenn nur das zentrale Haupt-Heizelement 26 eingeschaltet ist, kann sie ebenso zu normalen Koch- und Bratvorgängen verwendet werden wie die übrigen Kochstellen 14. Wenn man die beiden seitlichen Zusatz-Heizelemente 27 zuschaltet, so entsteht eine langgestreckt rechteckige Kochstelle, die bei geringer zugeführter Leistung, beispielsweise niedriger Einstellung des Leistungssteuergerätes 36, zum Warmhalten von Speisen verwendet werden kann, die normalerweise auf langgestreckten Servierplatten liegen. Mit dem beschriebenen Leistungssteuergerät 36 ist es ohne weiteres möglich, Leistungen in der Grössenordnung von 5 bis 7°/o der Gesamtleistung einzustellen, d.h. bei einer Leistung von tausend Watt des Haupt-Heizelementes 26 und je fünfhundert Watt in den Zusatz-Heizelementen 27 könnte eine Warmhalteleistung von hundert bis hundertvierzig Watt eingestellt werden, was den Anforderungen gut entspricht.

Es ist jedoch auch möglich, die Kochstelle 15 zum Braten mit voller Leistung sämtlicher Heizelemente zu verwenden, wobei dann diese Heizfläche besonders gut den Bratgefässen angepasst ist (beispielsweise bei ovalen Brätern).

Der symmetrische Gesamtaufbau der Beheizung 17 sorgt für eine nicht nur optisch ansprechende Lösung, sondern auch für gleiche Verhältnisse über die gesamte Beheizung, obwohl die einzelnen Bereiche 21, 22, 23 wärmemässig so gut voneinander getrennt sind, dass die Seitenbereiche bei alleiniger Einschaltung des mittleren Bereiches kalt bleiben. Der Temperaturbegrenzer erfasst hauptsächlich das in allen Betriebsfällen eingeschaltete Haupt-Heizelement 26, bekommt aber einen gewissen Wärmeanteil auch von den Zusatzheizelementen, so dass auch bei einem unsymmetrisch aufgesetzten Kochgefäss der entsprechende Zugriff vorhanden ist. Besonders vorteilhaft ist die Anordnung bei einer Strahlungsbeheizung, sie wäre jedoch auch bei Kontaktheizkörpern denkbar. In diesem Falle würde dann der Temperaturfühler auf der der Glaskeramikplatte entgegengesetzten Seite angeordnet werden.

Das im Schnitt in Fig. 5 dargestellte Zusatzschaltglied enthält ein Gehäuse 111, das einseitig von einem Deckel 112 abgeschlossen ist. In der dem Deckel entgegengesetzten Seite besitzt das Gehäuse 111 eine Zentralbohrung 113, durch die sich die Einstellwelle 114 des Einstellgerätes hindurch erstreckt. In dem Gehäuse 111 ist ein Mitnehmer 115 angeordnet, der die Form einer Scheibe mit einem etwa rechtwinklig nach oben abgebogenen Ansatz 116 aufweist. Ebenfalls in dem Gehäuse 111 angeordnet ist eine Nockenscheibe 117, die ebenfalls eine Zentralbohrung 118 besitzt, durch die sich die Einstellwelle 114 hindurch erstreckt. Die Nockenscheibe 117 weist an ihrer Oberseite eine Stufe 119 auf, mit deren Hilfe sie in der Zentralbohrung 113 des Gehäuses 111 drehbar gelagert ist.

Die Nockenscheibe 117 besitzt auf ihrer Unterseite eine schlitzförmige Nut 120, die sich über einen Winkel von 270° um die Zentralbohrung 118 herum erstreckt und in die der Ansatz 116 eingreift, s. Fig. 6.

Aus Fig. 6 ergibt sich, dass der in Form einer Scheibe ausgebildete Mitnehmer 115 eine Zentralöffnung 121 besitzt, die in ihrer Form dem unrunden Querschnitt der Einstellwelle 114 entspricht und mit der der Mitnehmer 115 drehfest mit der Einstellwelle 114 verbindbar ist. Diese drehfeste Verbindung wird durch Aufstecken des Schaltglieds auf die Einstellwelle 114 erreicht.

Der Ansatz 116 des Mitnehmers 115 greift in die Nut 120 ein. Da die Nockenscheibe 117 sich in dem Gehäuse 111 zwar drehen kann, aber nicht drehfest mit aer Einstellwelle 114 verbunden ist, führt ein Anschlag des Ansatzes 116 an dem jeweiligen Ende der Nut 120 zu einem Mitnehmen der Nockenscheibe 117 bei einer Drehung der Einstellwelle 114 über die entsprechende Winkelstellung hinaus. Beim Rückwärtsdrehen der Einstellwelle 114 bleibt die Nockenscheibe 117 zunächst solange stehen, bis der Ansatz 116 am jeweiligen anderen Ende der schlitzförmigen Nut 120 anschlägt.

Die Nockenscheibe 117 besitzt an ihrer in der Fig. 6 rechten Seite einen Nocken 122, der im Bereich seines Scheitels eine Vertiefung 123 aufweist.

Das Gehäuse 111 besitzt drei schlitzartige Gehäuseausnehmungen 124, 125, 126, in denen jeweils ein Metallstück eingesetzt ist, das nach aussen in eine Flachsteckzunge 130, 131, 132 übergeht. An dem im Inneren des Gehäuses 111 gelegenen Ende der Metallstücke sind die Kontakte 127, 128 und 129 angebracht. Das gehäuseseitige Ende der Flachsteckzunge 132 ist dabei in Form eines "U" gebogen, wobei der nach aussen gerichtete Schenkel in dem Gehäuse befestigt ist. Der innere Schenkel 134, der länger ist als der äussere, trägt an seinem Ende den Kontakt 129, der zum Umschalten zwischen dem Kontakt 127 und dem Kontakt 128 ausgebildet ist. Etwa in der Mitte des inneren Schenkels 134 besitzt dieser eine in Richtung auf die Nockenscheibe 117 verlaufende Ausbiegung 135, die etwa die Form eines Dreiecks aufweist, wobei die nach links gerichtete Spitze zur Zusammwirkung mit der Vertiefung 123 im Nocken 122 der Nockenscheibe 117 ausgebildet ist. Die U-Form gewährleistet aufgrund der Elastizität des Materials die Vorspannung des bewegbaren Kontaktes 129 in Richtung auf den einen festen Kontakt 127, so dass der Nocken 122 unmittelbar an diesem Schenkel zu dessen Verschwenkung angreifen kann.

Wird die Einstellwelle 114 in Fig. 6 im Uhrzeigersinn weitergedreht, so gelangt der Nocken 122 mit seiner Vertiefung 123 in eine Stellung, in der er den Schenkel 134 mit dem daran befestigten Kontakt 129 nach rechts verschwenkt, wobei diese Stellung durch das Einrasten der Ausbiegung 135 in der Vertiefung 123 arretiert wird. Wird anschliessend die Einstellwelle 114 im Gegenuhrzeigersinn gedreht, so bleibt diese Schaltstellung aufgrund der Rastwirkung solange erhalten, bis der Ansatz 116 in der Nut 120 an deren entgegengesetztem Ende anschlägt und dann die Nockenscheibe 117 ebenfalls im Gegenuhrzeigersinn verschwenkt.

In Fig. 7 ist noch einmal der Nocken 122 mit seiner Vertiefung 123 zu sehen. In Fig. 8 ist zu sehen, dass die Nut 120 längs eines Kreises um den Mittelpunkt der Zentralbohrung 118 verläuft, wobei sie einen Winkelbereich von etwa 270° überstreicht.

In Fig. 9 ist zu sehen, wie der erfindungsgemäss ausgestaltete Zusatzschalter mit einer Einstelleinrichtung verbunden ist. Dabei handelt es sich um einen Temperaturregler, dessen Kapillarrohr 136 nur angedeutet ist. Das Gehäuse 137 des Temperaturreglers besitzt an seiner Oberseite zu beiden Seiten der Einstellwelle 114 je eine Lasche, mit der normalerweise das Gehäuse 137 an der Aussenwand eines Herdes oder an einer ähnlichen Einrichtung festgeschraubt wird. Der erfindungsgemässe Zusatzschalter ist mit seinem Gehäuse 111 von oben über das vordere Ende der Einstellwelle 114 aufgesteckt, so dass diese sich durch die Zentralöffnung 121 des Mitnehmers 115, die Zentralbohrung 118 der Nockenscheibe 117 und die Zentralbohrung 113 des Gehäuses 111 erstreckt. Dieses ist mit Hilfe zweier Schrauben 139 an den Laschen 138 angeschraubt. Auf der Oberseite des Gehäuses 111, d.h. auf der von dem Temperaturregler abgewandten Seite, besitzt es zwei Laschen 141, die im übrigen genauso ausgebildet sind wie die Laschen 138, diesen gegenüber jedoch um 90° versetzt angeordnet sind.

Mit Hilfe dieser Laschen 141 kann die Einheit aus Temperaturregler und Zusatz und Zusatzschaltglied an der gleichen Stelle eines bisherigen Gerätes befestigt werden, wie es bisher das Gehäuse 137 des Temperaturreglers allein mit Hilfe der Laschen 138 wurde.

Das Zusatzschaltglied eignet sich zum Aufstecken auf jede beliebige Einstelleinrichtung, die eine verdrehbare Einstellwelle aufweist. Die drehfeste Verbindung mit dieser Einstellwelle kann nicht nur durch ein formschlüssiges Aufstecken, wie in dem ausgeführten Beispiel beschrieben, sondern auch durch andere Verbindungen hergestellt werden. Besonders günstig ist die Anwendung des Zusatzschaltglieds bei einem Regelorgan für Kochgeräte, bei denen eine Zusatzbeheizung dadurch eingeschaltet werden soll, dass zuerst der Einstellknopf nach rechts bis zum Anschlag gedreht und anschliessend wieder auf die gewünschte Stellung zurückgedreht wird. Während in dem beschriebenen Ausführungsbeispiel ein Umschalter beschrieben wurde, kann der Zusatzschalter selbstverständlich auch zum alleinigen Ausschalten oder zum alleinigen Einschalten verwendet werden.

## Patentansprüche

1. Regel- oder Steuergerät für Koch- und/oder Warmhalteeinheiten mit einem drehbaren Einstellglied (41) für die Leistung oder Temperatur und einem Schaltglied (43) zur Zu- und Abschaltung einer Zusatzbeheizung (27), dessen Schaltwelle koaxial zu dem Einstellglied (41) ist, dadurch gekennzeichnet, dass das Schaltglied (43) in einem an dem Einstellglied (41) anbringbaren Gehäuse (111) einen drehfest mit der Einstellwelle (114) verbindbaren Mitnehmer (115) mit einem Ansatz (116) enthält, der in eine eine begrenzte Drehbewegung zulassende Ausnehmung in einer drehbar in dem Gehäuse (111) angeordneten Nockenscheibe (117) eingreift, die einen Schaltkontakt (129) oder Schaltkontakte betätigt.

2. Gerät nach Anspruch 1, dadurch gekennzeichnet, dass der Mitnehmer (115) eine formschlüssig auf die Einstellwelle (114) des Einstellgliedes aufsteckbare Scheibe, der Ansatz (116) ein vorzugsweise rechtwinklig umgebogener Teil der Scheibe und die Ausnehmung eine Nut (120) ist, die sich längs eines Kreises um die Drehachse über einen Winkel von weniger als 360° erstreckt.

3. Gerät nach Anspruch 1 oder 2, dadurch gekennzeichnet, dass es die Leistung der Haupt-und Zusatzheizelemente (26, 27) regelt oder steuert.

4. Gerät nach einem der vorhergehenden Ansprüche, dadurch gekennzeichnet, dass es als Vorsatzschalter für ein Leistungssteuergerät (36) oder einen Temperaturregler ausgebildet ist.

5 Gerät nach einem der vorhergehenden Ansprüche, dadurch gekennzeichnet, dass es einem taktenden, stufenlos einstellbaren Leistungssteuergerät (36) zugeordnet ist, mit dem eine Leistung unter 10°/o der Gesamtleistung einstellbar ist.

6. Gerät nach einem der vorhergehenden Ansprüche, dadurch gekennzeichnet, dass es einem Heizelement für ein Glaskeramik-Kochgerät mit einer unterhalb einer Glaskeramikplatte (12) angeordneten Trägermulde (18), in der elektrische Heizwiderstände (25) im mittleren Bereich der Trägermulde (18) in Form eines im wesentlichen kreisförmigen Haupt-Heizelementes (26) angeordnet sind, zugeordnet ist, und dass durch das Schaltglied (43) zu beiden Seiten des Haupt-Heizelementes (26) anschliessend angeordnete Zusatz-Heizelemente (27), die die gesamte beheizte Fläche zur Form eines langgestreckten Rechteckes mit abgerundeten Ecken ergänzen, zuschaltbar sind.

## Revendications

1. Dispositif de réglage ou de commande pour des unités de cuisson et/ou de réchauffage comportant un organe rotatif de réglage (41) pour la puissance ou la température et un organe de commutation (43), pour la mise en et hors circuit d'un dispositif de chauffage auxiliaire (27), dont l'arbre de commutation est coaxial à l'organe de réglage (41), caractérisé par le fait que l'organe de commutation (43), dans un boîtier (111) pouvant être mis en place sur l'organe de réglage (41), comporte un organe d'entraînement (115) pouvant être couplé sans rotation avec l'arbre de réglage (114) et comprenant un appendice (116) qui s'engage dans un évidement, admettant un mouvement de rotation limité, dans un disque à came (117), disposé de façon à pouvoir tourner dans le boîtier (111), qui actionne un contact de commutation (129) ou des contacts de commutation.

2. Dispositif suivant la revendication 1, caractérisé par le fait que l'organe d'entraînement (115) est un disque, pouvant être enfilé par formes complémentaires sur l'arbre de réglage (114) de l'organe de réglage, l'appendice (116) une partie du disque repliée de préférence perpendiculairement et l'évidement une rainure (120) qui s'étend suivant un cercle autour de l'axe de rotation, sur un angle de moins de 360°.

3. Dispositif suivant la revendication 1 ou 2, caractérisé par le fait qu'il règle ou commande la puissance des éléments de chauffage principal et auxiliaires (26, 27).

4. Dispositif suivant l'une des revendications précédentes, caractérisé par le fait qu'il est agencé sous la forme d'un commutateur adaptable pour un dispositif de commande de puissance (36) ou un régulateur de température.

5. Dispositif suivant l'une des revendications précédentes, caractérisé par le fait qu'il est associé à un dispositif de commande de puissance (36) de synchronisation réglable sans paliers, à l'aide duquel peut être réglée une puissance inférieure à 10°/o de la puissance totale.

6. Dispositif suivant l'une des revendications précédentes, caractérisé par le fait qu'il est associé à un élément de chauffage pour un appareil de cuisson à vitrocéramique comportant une cuvette de support (18) disposée sous une plaque en vitrocéramique (12), dans laquelle des résistances de chauffage électriques (25) sont disposées dans la région centrale de la cuvette de support (18), sous la forme d'un élément de chauffage principal (26) sensiblement circulaire, et que des éléments de chauffage auxiliaires (27), disposés de façon contiguë des deux côtés de l'élément de chauffage principal (26), qui complètent l'ensemble de la surface chauffée sous la forme d'un rectangle allongé avec des coins arrondis, peuvent être mis en circuit en supplément par l'organe de commutation (43).

## Claims

1. Regulation or control device for cooking and/or heating units with a rotary adjustement control (41) for the power or temperature and a switching device (43) for switching an additional heating means (27) on and off, whose switching shaft is coaxial to the adjustment control (41), characterized in that the switching device (43) contains in a casing (111) fittable to the adjustment control (41) a driver (115) with a shoulder (116) connectable in non-rotary manner to adjustment shaft (114), said shoulder engaging in a recess, permitting a limited rotary movement, in a cam disk (117) arranged in rotary manner in casing (111) and which operates a contact (129) or contacts.

2. Device according to claim 1, characterized in that the driver (115) is a disk which can be positively mounted on the adjustment shaft (114) of the adjustment control, the shoulder (116) is part of the disk which is bent round at right angles and the recess is a slot (120) extending along a circle around the rotation axis with an angle of less than 360°.

3. Device according to claims 1 or 2, characterized in that it regulates or control the power of the main and additional heating elements (26, 27).

4. Device according to one of the preceding claims characterized in that it is constructed as an adaptor switch for a power control device (36) or a thermostat.

5. Device according to one of the preceding claims, characterized in that it is ascociated with a timing, continuously variable power control device (36), with which it is possible to adjust a power under 10% of the total power.

6. Device according to one of the preceding claims, characterized in that it is associated with a heating element for a glass ceramic cooking means with a support tray (18) arranged below a glass ceramic plate (12), electrical heating resistors (25) being arranged in the central area of support tray (18) in the form of a substantially circular main heating element (26) and that the switching device (43) makes it possible to switch in additional heating elements (27), arranged on either side of the main heating element (26) and which supplement the entire heated surface in order to form an elongated rectangle with rounded corners.
